# DEMANDE DE BREVET EUROPEEN

(11) **EP 1 550 776 A1**
(43) Date de publication de la demande: **06.07.2005**
(21) Numéro de dépôt: 04292974.5
(22) Date de dépôt: 13.12.2004
(51) Int. Cl.: E04B 2/16

(54) **Parpaing de salubrité à circulation d'air régulé et varié.**

(30) Priorité: 31.12.2003 FR 0315641
(71) Demandeur: Arrouvel, Guy, 97227 Sainte-Anne Martinique (FR)
(72) Inventeur: Arrouvel, Guy, 97227 Sainte-Anne Martinique (FR)

(57) **Abrégé**

Cette invention relève du domaine technique du bâtiment. C'est un « parpaing à circulation régulée d'airs variés ». La différence avec les autres parpaings réside dans sa structure interne caractérisée par des ouvertures reliées entre elles.
L'air choisi est introduit dans la construction par un orifice d'entrée. Il circule dans toutes ces parties et ressort par un conduit qui lui est réservé.

Les applications de ce parpaing balayent un large éventail.

Salubrité : outre le travail de ventilation interne, la diffusion possible au sein du mur de désinfectants, d'insecticides, ou de fongicides appropriés rend caduque le développement d'une vie microbienne. En outre la structure interne de ce matériau de construction avec ses espaces verticaux et horizontaux, autorise l'installation en son sein de tuyauteries pouvant être désinfectées.

Protection climatique : contre l'humidité, la sécheresse, la chaleur et le froid.

Protection incendies : compatible à la lutte contre les incendies.

Ce parpaing est selon l'invention destiné à une meilleure salubrité et un confort plus grand dans les bâtiments, quels que soient les pays et climats ou il est employé.

## Description

Cette invention relève du domaine technique du bâtiment. Elle a trait à un parpaing qui laisse circuler l'air sans obstacle dans tout le mur qu'il compose. (Figure 1 ).

La différence avec les autres parpaings réside essentiellement dans sa structure interne caractérisée par des ouvertures sur quatre de ses six faces et une dans sa cloison du milieu.

Les deux faces extérieures qui font partie de la surface murale ne possèdent pas d'orifice, sauf celles destinées à recevoir et à rejeter l'air propulsé (figure 1).

Vu de l'extérieur rien ne distingue ce mur d'un autre si ce n'est les orifices d'entrée et de sortie de l'air. Ses ouvertures toutes intérieures reliées entre elles assurent le passage de l'air et sa diffusion dans tous les parpaings du mur. Selon le besoin l'intérieur du mur peut être donc ventilé.

L'air régulé, introduit par l'orifice d'entrée (figure 1) au moyen d'une soufflerie, s'achemine vers le ou les orifices de sortie qui lui sont ouvertes (figure 1).

Il est aussi possible de faire un certain vide dans le mur, en fermant les ouvertures d'entrée et de sortie, puis en aspirant par une des ouvertures l'air qu'il contient.

Dimensions du parpaing (figure 2) : cm- 50x20x20
Poids : 20Kg

### 1. L'_{UTILITE DE CE PARPAING}

### 1.1. S_{ALUBRITE}

Des germes pathogènes, de petits insectes et des champignons peuvent être entretenus et se développer dans des murs souillés et\ou humide et causer de nombreuses affections (gastro-entérites, diarrhées, démangeaisons, rhumatismes ... ).

Certains lieux climatisés ou pas, sont plus susceptibles que d'autres à l'hébergement d'éléments pathogènes. Ces lieux se trouvent le plus souvent dans certaines parties des hôpitaux, laboratoires, réfectoires, cuisines, dépôts alimentaires, etc. enfin partout ou l'humidité et l'activité humaine se combinent, elles peuvent donner naissance à un lieu favorable à l'entretien et au développement des agents nuisibles.

Lors de constructions à risques l'utilisation de parpaings à circulation de l'air sera une mesure de salubrité et d'hygiène. Si le mur venait à être contaminé ou était menacé de l'être, il serait facilement traité à titre curatif ou préventif par la diffusion en en son sein de désinfectants (antiseptiques), d'insecticides ou de fongicides appropriés ou par des procédés physiques. Ces soins à l'intérieur des murs rendraient la vie de toutes sortes de parasites impossible, balayeraient souillures et secrétions toxiques. Ce travail interne serait alors suivi d'un nettoyage par ventilation et aspiration.

### 1.2. L_{UTTE CONTRE L'HUMIDITE} :

L'air introduit dans le mur y circule tout en se dirigeant vers sa ou ses sorties (Fig. 1) chassant ainsi l'humidité.

### 1.3. L_{UTTE CONTRE LA CHALEUR}

L'introduction d'air frais fera baisser la température de la pièce.

### 1.4. L_{UTTE CONTRE LA SECHERESSE}

La sécheresse jointe à la chaleur est un facteur de nuisance, une pulvérisation d'eau à l'intérieur du mur sera bénéfique .En cas d'incendie ou prévention d'incendie des matières anti-feu introduites dans le mur peuvent s'avérer salutaires.

### 1.5. L_{UTTE CONTRE LE FROID}

Associé au chauffage existant, la circulation d'air chaud à l'intérieur du mur et du plancher ou d'eau chaude par tuyauterie et/ou une isolation par vermiculite, ou autre matière isolante introduite dans la construction, sera en hivers un apport de confort.

En été la matière isolante pourrait être enlevée par une poussée d'air et simultanément une aspiration.

### 1.6. D'_{AUTRES POSSIBILITES D'EXPLOITATION.}

- La structure interne du mur avec ses espaces verticaux et horizontaux autorise la mise en place de tuyauteries , câbles, ou autres éléments avérés nécessaires-
- Dans des pièces confinées fermées manquant d'air (ex. prison), l'air pourrait être propulsé par des ouvertures d'aération qui lui seraient réservées. (orifices d'entrée et de sortie).
- La construction de plancher envisagée, consiste à coucher le parpaing sur une de ses deux faces latérales ; un seul circuit d'air pourrait unir murs et planchers. L'entrée et la sortie se trouveraient sur la surface murale.

### 2. F_{ABRICATION DU MOULE}

Le moule entièrement démontable qui a permis la réalisation de ce parpaing prototype, a été fabriqué en bois (sauf les cerceaux en pvc et les moules des compartiments qui sont des bonbonnes en plastique).et comprend :
deux moules en bois pour les gorges chacun avec un orifice pour la pose du cerceau assurant l'ouverture du parpaing côté largeur (Fig.3).
deux cerceaux de 5 cm de diamètre et de 4,5cm de largeur : destinés au circuit d'air côté largeur. un cerceau de 5 cm de diamètre et de 3,5 cm de largeur qui est ajouté à une face murale de certains parpaings pour l'entrée et la sortie de l'air
deux cerceaux de 8 cm de diamètre et de 2 cm de largeur qui ouvrent le dessus du parpaing.

Un cerceau de 8cm de diamètre et de 3,5 cm de largeur pour l'ouverture de la cloison entre les deux chambres du parpaing.

### 3. LE COFFRE

Le coffre est constitué d'un socle et de quatre faces (deux en longueur Fig.4 deux en largeur Fig 5).

Le socle est vissé sur trois traverses de 38 cm x 6 cm et 2 cm d'épaisseur et comprend un support et 2 guides (fig. 6).

Le support de 65 cm x 20 cm d épaisseur 2 cm est garni d'un moulage cloué en forme de H (Fig 7).

Le H est taillé en biseau pour assurer le démoulage .De 17,5cm de largeur, ses deux bandes parallèles font 50cm de long (longueur du parpaing), 3,5cm de large et 0,6 cm d'épaisseur. La barre du H (partie centrale) est décrite en annexe ( fig. 8)

Les quatre bouts des parallèles finissent par un angle tourné vers l'intérieur pour placer la base du moule de gorge. On nomme ces angles les angles intérieurs d'extrémité du H

Les deux guides 60cm x 9cm x 1,2cm sont vissés sur les traverses à 1,8cm de chaque côté du support. Ils forment deux sillons (fig. 7) dans lesquels viendront se placer les planches des faces extérieures (fig.4).

Coté longueur, les deux planches des faces extérieures (65cm x 22cm xl,6cm) ont dans leurs largeurs une butée de dimensions 19 cm x 5cm x 2cm(fig.4) sur laquelle vient s'appuyer la « planche de largeur ». Sachant que la planche de largeur fait 2 cm d'épaisseur les deux butées sont fixées à 54 cm l'une de l'autre.

Côté largeur, deux planches de coffrage (20cm x 20cm),( fig.5), se placent sur le support contre les butées coincées en bas par les bouts du H et le support.

Les deux moules des gorges et de scellement (fig. 3), de dimensions : hauteur =28cm, sont taillées en biseau : grande largeur extérieure = 12,5cm, petite largeur intérieure = 10,5cm, épaisseur =2,3cm.

Un orifice de diamètre 5,2 cm est placé au milieu à 3,5 cm de la base dans lequel sera mis le cerceau de 5cm de diamètre, et de 4,5 cm de longueur. Ces deux moules épousent les angles intérieurs d'extrémité du H et se placent tout contre les planches de largeur.

### 4. L_{E} M_{OULAGE}

**Les éléments destinés au moulage des chambres** : deux bonbonnes en plastique de 5 L ( Fig 9), dimensions : h=28cm, 1=13cm, L=19cm.

**Précautions avant le montage** : Nécessité de remplir d'eau les 2 bonbonnes et de bien les boucher afin d'éviter les pertes d'eau.

Par ailleurs, graisser les parties intérieures du moule qui se trouveront en contact avec le mortier, graisser également les deux sillons.

### 4.1. M_{ONTAGE DU MOULE}:

Coté longueur : Pour former les faces extérieures du parpaing placer les 2 planches de 65cm x 22cm (Fig. 4) dans leur sillon respectif de 1.8cm de largeur et de 2cm de profondeur.

Ces planches qui ont 1.6cm d'épaisseur se posent sur les 3 traverses des sillons. Elles sont alignées sur le support qui est de la même longueur.

Coté largeur, mise en place des deux planches de 20cm x 20cm qui viennent contre les butées des planches des faces extérieures; les maintenir, à l'aide d'un serre joint de chaque côté.

### 4.1.1. M_{ISE EN PLACE DES MOULES DE GORGE} :

Tapisser la surface intérieure des orifices des moules de gorge de gros savon rendu pâteux assez épais pour maintenir les cerceaux de 5cm de diamètre et de 4,5cm de longueur.

De même, pour faciliter le démoulage, Tapisser les dessous des gorges d'une petite épaisseur de savon pâteux.

Glisser les cerceaux dans leurs orifices (Fig.3 ). Plaquer les moules de gorge contre les planches des largeurs entre les *deux angles intérieurs du H.*

Pousser les cerceaux jusqu'à ce qu'ils touchent leur planche.

Reboucher les trous entre les cerceaux et leur orifice respectif.

La partie du cerceau qui dépasse du moule de gorge sera maintenue dans le mortier.

### 4.1.2. M_{ISE EN PLACE DES DEUX CERCEAUX DE} 8_{CM DE DIAMETRE ET DE} 2 _{CM DE HAUTEUR}

Poser sur le support au milieu de chaque moitié du H un cerceau rempli de papier pressé (d'ailleurs avant leur mise en place tous les cerceaux doivent être remplis de papier pressé).

Tapisser le fond du moule de mortier à la hauteur des cerceaux dont il prend la forme.

### 4.1.3. M_{ISE EN PLACE DES MOULES}

Les deux chambres du parpaing sont moulées par deux bombonnes en plastique plaines d'eau et bien fermées. Chaque bombonne est placée sur le cerceau de 8 cm de diamètre et de deux cm de largeur et sur le mortier encore frais et contre le cerceau de gorge (ainsi le mortier n'a pas accès à l'orifice du cerceau) puis tout en maintenant les bombonnes à leur place continuer à charger le moule jusqu'à une épaisseur d'environ 5 cm.

### 4.1.4. M_{ISE EN PLACE DU CERCEAU D 'OUVERTURE DE LA CLOISON}

A cette étape de charge du moule, le cerceau de 8 cm de diamètre et de 3,5 cm de largeur, assurant l'ouverture de la cloison centrale du parpaing, est alors placé entre les deux bombonnes, qui le prennent en étau dans leur petite largeur bouchant ainsi tout accès du mortier dans l'orifice.

Pendant toute l'opération de remplissage du moule, il est indispensable de maintenir les bombonnes à leur place, contre les cerceaux.

La plasticité des bombonnes leur permet de recevoir serrés contre elles les cerceaux.

### 4.1.5. M_{ISE EN PLACE DU CERCEAU D 'ENTREE ET}_{/}_{OU DE SORTIE DE L'AIR}

Parallèlement à la mise en place du cerceau de la cloison le cerceau de 5 cm de diamètre et de 3,5 cm de largeur est placé entre une planche de face extérieure et le milieu d'une bombonne (l'ouverture du parpaing vers l'extérieur pour l'entrée et/ou la sortie de l'air peut aussi se faire par perçage).

### 4.1.6. F_{IN DE LA CONSTRUCTION DU PARPAING}

Tout en entourant les cerceaux de mortier continuer à remplir le moule jusqu'au bords.

Le mortier à épousé toutes les formes intérieures du moule : bombonne, cerceaux des gorges, de cloison, d'ouverture vers le haut, d'entrée et de sortie de l'air.

Le parpaing a 20 cm de hauteur. Vérifier les serre-joints, laisser sécher.

### 4.2. L_{E DEMOULAGE}

- Enlever les serre-joints
- siphonner l'eau des bombonnes
- aspirer l'air qui se trouve dans les bombonnes, elles contraintes de se replier sur elles-mêmes ; les dégager simultanément.
- Enlever les planches des faces extérieures en les rabattants légèrement pour les sortir de leur sillon
- Enlever les planches de largeur
- Enlever les moules de gorges en exerçant une pression vers le bas pour écraser le coussin de savon
- Les cerceaux restent alors prisonniers du mortier comme tous les autres. Si besoin est il seront enlevés ou remplacés (*).
- En prenant appui sur le socle qui dépasse sortir verticalement le parpaing de son support

(*) Les cerceaux peuvent être enlevé soit directement en les tirant et les tournant sur eux-mêmes comme cela peut être le cas côté largeur, soit en les frappant tout autour.

### 5. M_{ONTAGE DE MURS A CIRCULATION D'AIR}

En vue de la libre circulation d'air dans les murs, il est indispensable d'unir les parpaings entre eux, par des cylindres creux dans l'orifice des gorges de scellement débouchant dans la chambre des parpaings voisins.

Une tuyauterie scellée dans le coffrage de poteaux en béton armé permet également d'établir une même circulation d'air dans plusieurs murs, cela même en angle droit.

Chaque parpaing est pourvu sur son dessus de creux en forme de H. Les parallèles servent à maintenir le mortier. La barre du H qui reçoit un petit ferraillage, sert au clavetage. Avec les gorges de scellement le blocage se fait pour un parpaing de 5cm environ tous les 25cm.

### 6. A_{UTRES MANIERES DE POSITIONNER LE SYSTEME DE CIRCULATION D'AIR}

En partant du parpaing à circulation d'air vertical et horizontal deux autres parpaings différents sont créés ce sont :
o le parpaing à circulation d'air horizontal
o le parpaing à circulation d'air vertical

### 6.1. _{LE PARPAING A CIRCULATION D'AIR HORIZONTAL}

Les ouvertures de la partie supérieure du parpaing à air horizontal et vertical sont supprimées ; le parpaing à circulation d'air horizontal est formé. Ce parpaing est donc caractérisé par :
les 2 ouvertures des gorges de scellement,
l'ouverture de la cloison centrale
les 2 ouvertures de sa partie inférieure

Pour le reste, pas de changement : le « H » reste à sa place.

Cependant pour être fonctionnel le parpaing à circulation d'air horizontal doit être associé

Au parpaing à circulation d'air horizontal et vertical.

### 6.1.1. F_{ONCTIONNEMENT DU PARPAING A CIRCULATION D'AIR HORIZONTAL}

Au montage d'un mur le changement de direction de l'air d'une rangée à l'autre se fait par un parpaing à circulation d'air horizontal et vertical. Sur la fondation, le 1^{er} parpaing de la rangée est un parpaing à circulation horizontale côté mur, ayant une entrée d'air sur une de ses faces extérieures, l'air mesuré introduit, va jusqu'à l'autre bout de la rangée où l'attend un parpaing à circulation horizontale et verticale qui le fait passer à la rangée du dessus. L'air se dirige alors à l'autre bout de la rangée où un nouveau parpaing à circulation d'air horizontal et vertical assure son passage à la rangée suivante. Ainsi l'air poursuit son parcours, rangée après rangée, de gauche à droite et de droite à gauche, horizontalement dans toutes les parties de la construction jusqu'à sa sortie par un orifice qui lui est réservé.

### 6.2. L_{E PARPAING A CIRCULATION VERTICALE}

Sont supprimés :
l'ouverture de la cloison centrale
les orifices des gorges

Le parpaing à circulation d'air verticale est formé.

Ce parpaing est par conséquent caractérisé par les ouvertures de ses parties supérieures et inférieures ; pour le reste pas de changement le « H » reste à sa place.

Cependant pour être fonctionnel 2 autres parpaings différents issus de celui-là sont nécessaires.

Ce sont :
le parpaing de liaison du haut avec sa cloison centrale ouverte, sa partie supérieure fermée, les orifices des gorges fermés.
le parpaing de liaison du bas avec ses 2 orifices de gorge ouverts, sa cloison centrale fermée.

### 6.2.1. F_{ONCTIONNEMENT DU PARPAING A CIRCULATION D'AIR VERTICAL}

Au montage d'un mur, le changement de direction de l'air d'une rangée à l'autre se fait soit par un parpaing de liaison ayant sa cloison centrale ouverte, soit par un parpaing de liaison avec un ou deux orifices de gorge ouverts. L'air régulé est introduit dans le 1^{er} parpaing à circulation verticale par un orifice extérieur débouchant dans la 1^{ère} chambre de réception. L'air monte de chambre en chambre jusqu'à l'extrémité où l'attend un parpaing de liaison avec sa cloison ouverte.

Il pénètre dans la deuxième chambre du parpaing, puis poussée par sa forme initiale, il descend jusqu'au parpaing de liaison qui a son orifice de gorge ouvert débouchant dans l'orifice de gorge de scellement du parpaing voisin (l'autre orifice est également ouvert mais la cloison centrale empêche l'air d'y entrer, l'air y passera à son retour.). L'air pénètre donc dans la 1^{ère} chambre du 2^{ème} parpaing de base pour remonter au parpaing de liaison du haut avec sa cloison centrale ouverte, puis redescendre par l'autre chambre du parpaing jusqu'au parpaing de liaison avec ses orifices de gorge ouverts.

Ainsi l'air poursuit son parcours, rangée après rangée, de bas en haut et de haut en bas, verticalement dans toutes les parties de la construction jusqu'à sa sortie par un orifice qui lui est réservé.

### 7. A_{UTRES POSSIBILITES DE PARCOURS DE L'AIR}

La conception du parpaing à circulation d'air vertical et horizontal permet la réalisation de nombreux autres itinéraires de l'air. Il s'agit de laisser ouvert ou fermé les conduits internes de communication. A sa limite ce parpaing peut être associé à d'autres parpaings classiques de même calibre.

### 8. D_{EMI PARPAING}

Le ½ parpaing, à une chambre, est construit selon le même modèle ; il possède les ouvertures adéquates et les gorges de scellement. *

### LEGENDES:

Figure 1 : Le mur : partie A béton armé. Partie B parpaings assemblés.
   1 : orifice d'entrée
   2 : orifice de sortie
   3 : tuyauterie de communication d'air
   4 : chambre
   5 : poteau béton armé
   6 : poutre béton armé

## Revendications

1. Parpaing de salubrité à circulation d'air régulé, comportant deux chambres intérieures séparées par une cloison ; caractérisé d'une part en ce que une ou plusieurs parois possèdent des ouvertures pour le passage de l'air dans un ensemble de parpaings assemblés et d'autre part, à la face supérieure par une structure en forme de H creux, pour maintenir le mortier de liaison et renforcer le clavetage. Figure 1. Voir légende page 8.

2. Parpaing selon la revendication 1 **caractérisé en ce que** la chambre droite et/ou gauche comporte à sa face des extrémités avec gorge une ouverture pour le passage horizontal de l'air dans les parpaings de droite et/ou de gauche.

3. Parpaing selon la revendication 1 ou 2, **caractérisé en ce que** les chambres comportent à leur face supérieure une ouverture pour le passage vertical de l'air dans les parpaings du haut ou du bas

4. Parpaing selon les revendications 1, 2, 3, **caractérisé en ce que** les chambres comportent dans leur cloison de séparation une ouverture pour le passage de l'air d'une chambre à l'autre.

5. Parpaing selon l'une quelconque des revendications précédentes **caractérisé en ce que**, une chambre comporte à sa face murale un orifice d'entrée ou de sortie de l'air propulsé destiné à circuler puis à sortir, dans un ensemble de parpaings assemblés.

6. Parpaing selon la revendication 1, **caractérisé par** des parties biseautées et creuses formant les parallèles du H, destinées à recevoir le mortier assurant la liaison du parpaing avec les parpaings du dessus.

7. Parpaing selon la revendication 1 ou 6 **caractérisé par** une partie biseautée creuse et centrale formant la barre du H destinée à recevoir, outre le mortier, un petit ferraillage.

8. Procédé de pose de parpaings selon les revendications 1 et 2 **caractérisé par** l'union des parpaings entre eux par des cylindres creux disposés dans les orifices des parois avec gorge de scellement, amenant l'air horizontalement dans les chambres des parpaings se trouvant à droite et/ou à gauche.

9. Procédé de pose de parpaings selon la revendication 8, **caractérisé en outre par** le scellement de tuyauteries dans les coffrages en béton, en vue d'être prolongé et aboutir dans une ouverture pour la continuité de la circulation de l'air à travers tous les éléments assemblés.

10. Procédé de pose de parpaings selon les revendications 8 ou 9, **caractérisé en ce qu'**il consiste à assembler les parpaings, de sorte que l'air d'une soufflerie relié au niveau de l'orifice mural prévu sur un des parpaings, circule en direction d'une sortie en chassant l'humidité d'une rangée à la suivante horizontalement, ou d'une colonne à la suivante verticalement ; cet air pourrait être frais et ou chargé de vapeur d'eau pour lutter contre la sécheresse et la chaleur, ou chaud et sec pour lutter contre le froid.

11. Procédé de salubrité selon la revendication 10, **caractérisé en ce qu'**il consiste à traiter à titre préventif ou curatif les parpaings assemblés, par la diffusion dans l'air de circulation de désinfectants, d'insecticides ou de fongicides appropriés ou par des procédés physiques: cette opération étant suivie d'un nettoyage par ventilation et aspiration.

12. Procédé de prévention et de lutte contre l'incendie selon la revendication 11, **caractérisé en ce qu'**il consiste à introduire dans les parpaings assemblés des matières anti-feu
